# EUROPÄISCHE PATENTSCHRIFT

(11) **EP 1 123 160 B1**
(45) Veröffentlichungstag und Bekanntmachung des Hinweises auf die Patenterteilung: **25.06.2003**
(21) Anmeldenummer: 99957915.4
(22) Anmeldetag: 19.10.1999
(51) Int. Cl.: B01L 3/00, G01N 21/77

(54) **VORRICHTUNG ZUR DURCHFÜHRUNG BIOCHEMISCHER UND MIKROBIOLOGISCHER REAKTIONEN**
DEVICE FOR CONDUCTING BIOCHEMICAL AND MICROBIOLOGICAL REACTIONS
DISPOSITIF POUR EFFECTUER DES REACTIONS BIOCHIMIQUES ET MICROBIOLOGIQUES

(30) Priorität: 21.10.1998 DE 19848515
(43) Veröffentlichungstag der Anmeldung: 16.08.2001
(73) Patentinhaber: November Aktiengesellschaft Gesellschaft für Molekulare Medizin, 91056 Erlangen (DE)
(72) Erfinder: BERTLING, Wolf, D-91056 Erlangen (DE)
(74) Vertreter: Gassner, Wolfgang, Dr.
(86) Internationale Anmeldenummer: DE9903351
(87) Internationale Veröffentlichungsnummer: WO00023189

(56) Entgegenhaltungen:
- WO-A-93/20240
- WO-A-96/02836
- US-A- 4 599 314
- US-A- 5 126 276

## Beschreibung

Die Erfindung betrifft eine Vorrichtung zur Durchführung biochemischer und mikrobiologischer Reaktionen nach dem Oberbegriff des Anspruchs 1.

Eine solche Vorrichtung ist aus der WO 93/20240 bekannt. Nach dem Stand der Technik ist es weiter bekannt, zur gleichzeitigen Durchführung einer Vielzahl molekularbiologischer Reaktionen, z.B. der Polymerasen-Kettenreaktion (PCR), eine 96-Napf Mikrotiterplatte zu verwenden. Nach dem Befüllen der Näpfe der Mikrotiterplatte mit der Reaktionslösung werden diese mit einer Folie abgedeckt. Die Folie wird während der Durchführung der PCR mit einem beheizbaren Deckel gegen die Mikrotiterplatte gedrückt. - Das bekannte Verfahren ist relativ zeitaufwändig, weil relativ große Mengen an Reaktionslösung gleichzeitig einer genau einzuhaltenden Temperaturbehandlung unterzogen werden müssen.

Aus der US-A-5,455,175 ist ein so genannter Thermocycler bekannt, mit dem eine Mehrzahl von flüssigen biologischen Proben zur Durchführung der PCR wiederkehrend einem vorgegebenen Temperaturprofil ausgesetzt werden kann. Um die erforderliche Zeit für die Temperaturbehandlung zu verkürzen, ist hier jeweils ein kleines Volumen an biologischen Proben in einer dünnwandigen Glaskapillare aufgenommen. Dazu muss jede Probe einzeln in die Kapillare abgefüllt und anschließend eingeschweißt werden. Die Probenvorbereitung ist zeitaufwändig.

Aus der DE-A1-OS 44 12 286 ist ein System zur kontaminationsfreien Bearbeitung von Reaktionsabläufen bekannt. Das System umfasst Reaktionsgefäße, Einzelverschlüsse für die Reaktionsgefäße und eine Vorrichtung zum automatischen Öffnen der Einzelverschlüsse. Im geschlossenen Zustand springt der Deckel in den vom Reaktionsgefäß umgebenen Raum vor. Das ermöglicht einen Eingriff der Vorrichtung und damit ein automatisches Öffnen der Einzelverschlüsse.

Die US-A-4,599,314 offenbart einen Träger, in den eine Vielzahl von Reaktionsgefäßen einsetzbar ist. Die zum Verschluss der Reaktionsgefäße vorgesehenen Deckel können mittels einer ein Klebeband aufweisenden Platte gemeinsam von den Reaktionsgefäßen abgehoben werden. Der Zeitaufwand zur Durchführung der Reaktionen wird dadurch nicht wesentlich verringert.

Aufgabe der vorliegenden Erfindung ist es, die Nachteile nach dem Stand der Technik zu beseitigen. Insbesondere soll eine alternative Vorrichtung angegeben werden, mit der mit geringem Zeitaufwand gleichzeitig eine Vielzahl biochemischer oder mikrobiologischer Reaktionen durchgeführt werden können.

Diese Aufgabe wird durch die Merkmale des Anspruchs 1 gelöst. Zweckmäßige Ausgestaltungen ergeben sich aus den Merkmalen der Ansprüche 2 bis 21.

Nach Maßgabe der Erfindung ist vorgesehen, dass das Verschlussmittel zumindest im Bereich der Beschichtung aus einem elektrisch leitfähigen Kunststoff hergestellt ist. Damit ist es möglich, z. B. ein Potenzial über der Probenlösung anzulegen und in der Probe enthaltene geladene nachzuweisende Moleküle dadurch in Richtung der Beschichtung zu bewegen. Es ist aber auch möglich, die Bindung bzw. Anlagerung von nachzuweisenden Molekülen an das Molekül der Beschichtung mittels voltametrischer Methoden nachzuweisen.

Bei dem zur Beschichtung verwendeten Molekül kann es sich beispielsweise um eine Nukleinsäuresonde, ein Gen, ein Peptid, Protein, PNA (= Peptidnukleinsäure), PTO (Phosphorothioate) oder dgl. handeln. Die Bind- bzw. Anlagerbarkeit des nachzuweisenden Moleküls besteht im Falle der Verwendung einer Nukleinsäuresonde in einer Hybridisierung mit einer zur Nukleinsäuresonde komplementären Nukleinsäure. Im Falle der Benutzung eines Peptids oder Proteins als Molekül kann sich eine Antigen/Antikörperbindung mit dem nachzuweisenden Molekül ausbilden. Das Molekül hat die Eigenschaft, spezifisch an das nachzuweisende Molekül zu binden.

Die erfindungsgemäße Vorrichtung ermöglicht eine besonders rasche und effiziente Durchführung mikrobiologischer Reaktionen. Da der Deckel in den vom Reaktionsgefäß umschlossenen Raum vorspringt, werden nur kleine Probenvolumina benötigt. Ein darin ggf. enthaltenes nachzuweisendes Molekül kann hier schnell und effizient z.B. mittels PCR amplifiziert werden.

Der Deckel kann aus einem vorzugsweise transparenten Kunststoff hergestellt, werden. Ein solcher Deckel ist preiswert. Er kann als Einmalartikel ausgeführt sein.

Die Einrichtung zum Andrücken kann einen zur Form der Kavität korrespondierenden Vorsprung aufweisen. So wird auf einfache Weise ein dichtes Verschließen der Kavität erreicht.

Nach einem weiteren Ausgestaltungsmerkmal weist die Einrichtung zum Andrücken eine Aufnahmeeinrichtung für den/die Dekkel auf. So kann ein automatisiertes Aufsetzen des/der Deckel erreicht werden.

Die Aufnahmeeinrichtung kann zweckmäßigerweise zur reibschlüssigen Aufnahme eines separaten Deckels als Rohr oder Stab ausgebildet sein. Es kann aber auch sein, dass in der Nähe des freien Endes des Rohrs oder Stabs eine Einrichtung zur lösbaren Befestigung des Deckels vorgesehen ist. Dabei kann es sich um ein radial nach außen vorspringendes U-Profil handeln, dessen einer Schenkel mit dem Rohr verbunden und dessen anderer Schenkel kürzer als der eine Schenkel ausgebildet ist. Eine solche Einrichtung ermöglicht auf einfache Weise die Aufnahme eines Deckels. Dazu ist zweckmäßigerweise ein am Deckel vorgesehener nach außen vorspringender Rand korrespondierend zum U-Profil ausgebildet. Der Rand und das dazu korrespondierende U-Profil erstrecken sich vorteilhafterweise über zwei Umfangsabschnitte von etwa 90°. Das Aufnahmeelement kann um etwa 90° drehbar sein. Durch eine solche Drehbewegung kann unter Verwendung der vorbeschriebenen Ausgestaltung des Rands und des dazu korrespondierenden U-Profils eine einfache Aufnahme des Deckels erreicht werden.

Jedes Aufnahmeelement kann außerdem axial bewegbar sein. Das ermöglicht ein separates Andrücken und Abziehen bestimmter Deckel.

Nach einer weiteren Ausgestaltung kann ein das Aufnahmeelement koaxial umgebendes und relativ zum Aufnahmeelement bewegbares Abwurfelement vorgesehen sein. Das ermöglicht ein Abwerfen von z.B. reibschlüssig am Aufnahmeelement gehaltenen Deckeln.

Selbstverständlich können die Deckel nicht nur reibschlüssig, sondern auch mittels einer lösbaren Schnappverbindung an der Aufnahmeeinrichtung gehalten werden. Dazu kann am Außenumfang einer als Stab oder Rohr ausgebildeten Aufnahmeeinrichtung ein radial umlaufender Wulst vorgesehen sein, der mit einer dazu korrespondierenden Nut an der Innenwand des Deckels zusammenwirkt.

Vorteilhafterweise ist zwischen einer Mehrzahl an Aufnahmeelementen mindestens ein relativ zu den Aufnahmeelementen bewegbarer Stempel vorgesehen. Das erleichtert das gleichzeitige Lösen mehrerer Deckel.

Als besonders vorteilhaft wird angesehen, dass der Vorsprung, das Rohr oder der Stab Lichtleitfasern zum Einleiten von Licht in die bzw. zur Beobachtung von in der Kavität gebildetem Licht aufweist. Die Lichtleitfasern können mit einer Lichtquelle und/oder einer Einrichtung zur Detektion von Fluoreszenz verbunden sein. Das ermöglicht eine besonders schnelle und effiziente Verfahrensführung.

Vorteilhafterweise ist eine Mehrzahl von Reaktionsgefäßen vorgesehen und die Reaktionsgefäße sind Bestandteil einer Mikrotiterplatte. Solchermaßen ausgestaltete Reaktionsgefäße können beispielsweise in herkömmliche Thermocycler zur Durchführung der PCR eingesetzt werden. Bei einer solchen Ausbildung der Reaktionsgefäße kann eine Mehrzahl von Deckeln Bestandteil einer Deckelplatte sein. Das erleichtert das Verschließen und das Öffnen.

Als besonders vorteilhaft wird es angesehen, dass der elektrisch leitfähige Kunststoff aus einem elektrisch leitfähigen Polycarbonat hergestellt ist. Ein solches elektrisch leitfähiges Polycarbonat kann beispielsweise durch Zusatz von Graphit bzw. Graphitfasern hergestellt werden. Es können aber auch intrinsisch leitfähige Kunststoffe, wie Polyanelin oder Polyacetylen verwendet werden. Der elektrisch leitfähige Bereich kann kontaktiert sein.

Nachfolgend werden Ausführungsbeispiele der Erfindung anhand der Zeichnung näher erläutert. Hierin zeigen:
- Fig. 1: eine schematische Querschnittsansicht eines Reaktionsgefäßes mit Verschlussmittel in einer ersten Stellung,
- Fig. 2: eine schematische Querschnittsansicht gemäß Fig. 1 in einer zweiten Stellung,
- Fig. 3: eine schematische Querschnittsansicht eines weiteren Reaktionsgefäßes mit Deckel,
- Fig. 4: Draufsicht auf den Deckel nach Fig. 3,
- Fig. 5: eine schematische Querschnittsansicht eines Ausführungsbeispiels in einer ersten Stellung und
- Fig. 6: eine schematische Querschnittsansicht gemäß Fig. 5 in einer zweiten Stellung.

In den Fig. 1 und 2 ist eine vorzugsweise aus Polycarbonat hergestellte transparente Mikrotiterplatte 1 in einem Träger 2 aufgenommen. Zylindrisch ausgebildete Reaktionsgefäße bzw. Kavitäten 3 der Mikrotiterplatte 1 greifen in korrespondierende Ausnehmungen im Träger 2 ein. Als Verschlussmittel ist hier für jede Kavität 3 ein separater Deckel 12 vorgesehen. An der der Kavität 3 gegenüberliegenden Deckelunterseite 13 befindet sich eine Nukleinsäuresonde 14. Der Deckel 12 ist auf einem als Rohr 15 ausgebildeten Aufnahmeelement aufgenommen. Ein am Rohr 15 vorgesehener umlaufender Wulst 16 greift in eine Ringnut 17 an einer Innenwand des Deckels 12 ein. Im Rohr 15 ist die erste Lichtleitfaser 7 aufgenommen. Das Rohr 15 ist von einem weiteren Rohr 18 koaxial umgeben. Das weitere Rohr 18 ist axial bewegbar. Das eine Ende einer zweiten Lichtleitfaser 9 befindet sich in einer Bodenfläche der Ausnehmung.

Eine in den Kavitäten 3 aufgenommene Reaktionslösung ist mit R bezeichnet. In Fig. 2 ist der Verschlusszustand gezeigt. Die Deckelunterseite 13 ist in Kontakt mit der Reaktionslösung R.

Bei dem in Fig. 3 und 4 gezeigten Reaktionsgefäß ist der Dekkel 12 wiederum im Wesentlichen zylindrisch ausgebildet und mit einer Nukleinsäuresonde an der Deckelunterseite 13 versehen.

Der Deckel weist zwei ringsegmentartig ausgebildete radiale Randvorsprünge 19 auf, an deren einem Ende jeweils ein axial verlaufender Anschlag 20 angespritzt ist. Am Ende des Rohrs 15 sind zwei abschnittsweise umlaufende U-Profile 21 zum Eingriff in die Randvorsprünge 19 vorgesehen.

In den Fig. 5 und 6 ist ein viertes Ausführungsbeispiel gezeigt. Dabei ist der Deckel 12 abschnittsweise aus einem elektrisch leitfähigen Kunststoff ausgebildet. Die leitfähigen Bereiche B1, B2 sind in Form von Rohrabschnitten ausgebildet, die einen transparenten zwischen dem Ende der ersten Lichtleitfaser und der Nukleinsäuresonde 14 befindlichen Bereich mantelförmig umgeben. Der elektrisch leitfähige erste Bereich B1 ist mit einem am Ende einer im Rohr 15 eingearbeiteten ersten Leitung 22 mit einem Kontakt (hier nicht gezeigt) versehen. Der Kontakt wird beim Aufstecken des Deckels 12 auf das Rohr 15 gegen den ersten elektrisch leitfähigen Bereich B1 gedrückt. Desgleichen ist auch im Boden der Kavität 3 der Mikrotiterplatte 1 ein rohrartig ausgeführter zweiter elektrisch leitfähiger Bereich B2 vorgesehen, der mit einem transparenten Kunststoff ausgefüllt ist. Der zweite elektrisch leitfähige Bereich B2 ist mit einer zweiten Leitung 23 elektrisch leitend verbunden.

Die Funktion der Vorrichtungen ist folgende:

Es wird zunächst eine vorgegebene Menge an Reaktionslösung R in die Kavitäten 3 pipettiert. Die an der der Reaktionslösung zugewandten Unterseite des Deckels 12 vorgesehene Nukleinsäuresonde 14 wird mit der Reaktionslösung R in Kontakt gebracht.

Der aus einem zumindest abschnittsweise transparenten Kunststoff hergestellte Deckel 12 kann auf einem axial bewegbaren Rohr 15 mittels einer Rastverbindung 16, 17 oder einer reibschlüssigen Verbindung gehalten sein. Der Deckel 12 wird durch eine Axialbewegung des Rohrs 15 in die in den Fig. 4 und 8 gezeigte Verschlussstellung gebracht. Zum Öffnen der Kavität 3 wird der Deckel 12 durch eine entgegengesetzte Axialbewegung des Rohrs 15 abgehoben. Er kann anschließend durch eine Axialbewegung des weiteren Rohrs 18 abgeworfen werden.

Bei der in den Fig. 5 und 6 dargestellten dritten Ausführungsform fährt das Rohr 15 axial mit den daran endständig vorgesehenen U-Profilen 21 in die zwischen den Randvorsprüngen 19 gebildeten Lücken des Deckels 12. Durch eine Drehung um etwa 90° werden die U-Profile 21 in eine die Randvorsprünge 19 umgreifende Stellung gebracht. Die Anschläge 20 gewährleisten einen ordnungsgemäßen Sitz des Deckels 12 relativ zum Rohr 15. Das Lösen des Deckels 12 erfolgt umgekehrt.

Der Träger kann Bestandteil eines Thermocyclers zur Durchführung der PCR sein. Zur Durchführung einer biochemischen Nachweisreaktion wird eine das nachzuweisende Molekül enthaltende Reaktionslösung R in jede Kavität 3 einer Mikrotiterplatte pipettiert. Jede der Kavitäten 3 wird mittels eines Deckels 12 verschlossen. Die Deckel 12 sind vorteilhafterweise Bestandteil einer einstückig hergestellten Deckelplatte. Jeder der Deckel 12 ist an der der Reaktionslösung R zugewandten Innenseite mit einer anderen Nukleinsäuresonde beschichtet.

Die mit der Deckelplatte verschlossene Mikrotiterplatte wird sodann in den Träger 2 eingesetzt. Der Träger 2 wird zyklisch aufgeheizt und abgekühlt. Dadurch erfolgt eine PCR, durch die ein in der Reaktionslösung R enthaltenes nachzuweisendes Molekül amplifiziert wird.

Das Molekül bindet an die dazu korrespondierende Nukleinsäuresonde 14. Im Fall der Bindung an die Nukleinsäuresonde 14, kann diese entweder mittels Fluoreszenz nachgewiesen werden. Dazu wird die ggf. auftretende Fluoreszenzstrahlung mittels der ersten 7 und/oder zweiten Lichtleitfaser 9 an einen Detektor übertragen und ausgewertet.

Zur Beschleunigung der Anreicherung des nachzuweisenden Moleküls an der Nukleinsäuresonde 14 wird über den im Deckel 12 und im Boden der Kavität vorgesehenen elektrisch leitfähigen Bereichen zusätzlich ein Potenzial über der Reaktionslösung R angelegt. Dadurch können z.B. negativ geladene Nukleinsäuremoleküle in Richtung der Nukleinsäuresonde 14 bewegt und dort angereichert werden.

Es ist aber auch möglich mittels der elektrisch leitfähigen Bereiche bzw. Elektroden z.B. mittels voltammetrischer Verfahren eine Bindung von nachzuweisenden Nukleinsäuren bzw. Molekülen an die Nukleinsäuresonde 14 bzw. molekulare Beschichtung zu detektieren.

Es kann auch sein, dass die Deckel 12 nur im ersten Bereich B1 der molekularen Beschichtung aus einem elektrisch leitfähigen Kunststoff hergestellt ist oder in diesem Bereich eine aus Metall, vorzugsweise aus Gold, hergestellte Elektrode eingearbeitet ist. Der elektrisch leitfähige Bereich B1, B2 kann von einem aus isolierendem Kunststoff hergestellten Bereich umgeben sein. In diesem Fall bildet der elektrisch leitfähige Bereich B1, B2 eine mit der molekularen Beschichtung in Kontakt stehende Elektrode. Falls eine Vielzahl von Deckeln 12 in Form einer Deckelplatte vorgesehen sind, weist in diesem Fall jeder Deckel 12 eine separate Elektrode auf. Mittels der Elektroden ist es möglich, gleichzeitig eine Potenzialänderung an jedem Deckel 12 zu messen.

Die Lichtleitfasern 7, 9 ermöglichen alternativ die Einstrahlung z.B. von UV-Licht und/oder die Detektion einer in der Reaktionslösung R auftretenden Fluoreszenz. Auch damit kann das Vorliegen des nachzuweisenden Moleküls in der Reaktionslösung R nachgewiesen werden.

Zwischen den Rohren 15 können (hier nicht dargestellte) Stempel vorgesehen sein. Die Stempel können während des Abziehens der Deckel 12 gegen die Mikrotiterplatte 1 bewegt werden und diese in ihrer Position auf dem Träger 2 halten.

### Bezugszeichenliste

- 1: Mikrotiterplatte
- 2: Träger
- 3: Kavität
- 7: erste Lichtleitfaser
- 8: Vorsprungsfläche
- 9: zweite Lichtleitfaser
- 11: Folie
- 12: Deckel
- 13: Deckelunterseite
- 14: Nukleinsäuresonde
- 15: Rohr
- 16: Wulst
- 17: Ringnut
- 18: weiteres Rohr
- 19: Randvorsprünge
- 20: Anschlag
- 21: U-Profil

- R: Reaktionslösung
- H: Höhe
- B1: erster Bereich
- B2: zweiter Bereich

## Patentansprüche

1. Vorrichtung zur Durchführung biochemischer und mikrobiologischer Reaktionen mit einem Träger (2) zur Aufnahme mindestens eines Reaktionsgefäßes (3) und einer Einrichtung (15) zum Andrücken eines das Reaktionsgefäß (3) verschließenden Deckels (12), wobei der Deckel (12) im Verschlusszustand in den vom Reaktionsgefäß (3) umgebenen Raum vorspringt, wobei eine dem Reaktionsgefäß (3) zugewandte Innenseite des Deckels (12) mit einem Molekül (14) beschichtet ist, an das ein nachzuweisendes Molekül bindoder anlagerbar ist, und wobei das Molekül (14) eine Nukleinsäure, eine Aminosäure oder eine synthetisches Derivat einer Nuklein- oder Aminosäure enthält, **dadurch gekennzeichnet, dass** der Deckel (12) zumindest im Bereich der Beschichtung aus einem elektrisch leitfähigen Kunststoff hergestellt ist.

2. Vorrichtung nach Anspruch 1, wobei der Deckel (12) aus einem transparenten kunststoff hergestellt ist.

3. Vorrichtung nach einem der vorhergehenden Ansprüche, wobei die Einrichtung (15) zum Andrücken einen zur Form des Reaktionsgefäßes (3) korrespondierenden Vorsprung aufweist.

4. Vorrichtung nach einem der vorhergehenden Ansprüche, wobei die Einrichtung (15) zum Andrücken eine Aufnahmeeinrichtung für den/die Deckel (12) aufweist.

5. Vorrichtung nach einem der vorhergehenden Ansprüche, wobei die Aufnahmeeinrichtung als Rohr (15) oder Stab ausgebildet ist.

6. Vorrichtung nach einem der vorhergehenden Ansprüche, wobei in der Nähe des freien Endes des Rohrs (15) oder Stabs eine Einrichtung zur lösbaren Befestigung des Deckels (12) vorgesehen ist.

7. Vorrichtung nach einem der vorhergehenden Ansprüche, wobei die Einrichtung zur lösbaren Befestigung des Dekkels (12) ein radial nach außen vorspringendes U-Profil (21) aufweist, dessen einer Schenkel mit dem Rohr (15) verbunden und dessen anderer Schenkel kürzer als der eine Schenkel ausgebildet ist.

8. Vorrichtung nach einem der vorhergehenden Ansprüche, wobei ein am Deckel (12) vorgesehener nach außen vorspringender Rand (19) korrespondierend zum U-Profil (21) ausgebildet ist.

9. Vorrichtung nach einem der vorhergehenden Ansprüche, wobei der Rand (19) und das U-Profil (21) jeweils über zwei Umfangsabschnitte von etwa 90° sich erstrecken.

10. Vorrichtung nach einem der vorhergehenden Ansprüche, wobei das Aufnahmeelement um etwa 90° drehbar ist.

11. Vorrichtung nach einem der vorhergehenden Ansprüche, wobei jedes Aufnahmeelement axial bewegbar ist.

12. Vorrichtung nach einem der vorhergehenden Ansprüche, wobei ein das Aufnahmeelement koaxial umgebendes und relativ zum Aufnahmeelement bewegbares Abwurfelement (18) vorgesehen ist.

13. Vorrichtung nach einem der vorhergehenden Ansprüche, wobei am Außenumfang einer als Stab oder Rohr (15) ausgebildeten Aufnahmeeinrichtung ein radial umlaufender Wulst (16) vorgesehen ist, der mit einer dazu korrespondierenden Nut an der Innenwand des Deckels (12) zusammenwirkt.

14. Vorrichtung nach einem der vorhergehenden Ansprüche, wobei zwischen einer Mehrzahl an Aufnahmeelementen mindestens ein relativ zu den Aufnahmeelementen bewegbarer Stempel vorgesehen ist.

15. Vorrichtung nach einem der vorhergehenden Ansprüche, wobei der Vorsprung, das Rohr (15) oder der Stab Lichtleitfasern (7, 9) zum Einleiten von Licht in die bzw. zur Beobachtung von in der Kavität (3) gebildetem Licht aufweist.

16. Vorrichtung nach einem der vorhergehenden Ansprüche, wobei die Lichtleitfasern (7, 9) mit einer Lichtquelle verbunden sind.

17. Vorrichtung nach einem der vorhergehenden Ansprüche, wobei die Lichtleitfasern (7, 9) mit einer Einrichtung zur Detektion von Fluoreszenz verbunden sind.

18. Vorrichtung nach einem der vorhergehenden Ansprüche, wobei eine Mehrzahl von Reaktionsgefäßen (3) vorgesehen ist und die Reaktionsgefäße Bestandteil einer Mikrotiterplatte sind.

19. Vorrichtung nach Anspruch 18, wobei eine Mehrzahl von Deckeln (3) Bestandteil einer Deckelplatte sind.

20. Vorrichtung nach einem der vorhergehenden Ansprüche, wobei der elektrisch leitfähige Kunststoff aus einem elektrisch leitfähigen Polycarbonat hergestellt ist.

21. Vorrichtung nach einem der vorhergehenden Ansprüche, wobei der elektrisch leitfähige Bereich kontaktiert ist.

## Claims

1. Device for conducting biochemical and microbiological reactions comprising a support (2) for receiving at least one reaction vessel (3) and a device (15) for pressing a cover (12) sealing the reaction vessel (3), the cover (12) projecting in its closed position in the space surrounded by the reaction vessel (3), an inner wall of the cover (12) that faces the reaction vessel (3) being coated with a molecule (14) on which a molecule to be detected can be bonded or accumulated, the molecule (14) containing a nucleic acid, an amino acid or a synthetic derivate of a nucleic or amino acid, **characterised in that** the cover (12), at least in the zone of the coating, is made of an electrically conductive synthetic material.

2. Device according to claim 1 wherein the cover (12) is made of a transparent plastic.

3. Device according to one of the previous claims wherein the pressing device (15) is provided with a projection that conforms to the shape of the reaction vessel (3).

4. Device according to one of the previous claims wherein the pressing device (15) is provided with a receiving facility for the cover(s) (12).

5. Device according to one of the previous claims wherein the receiving facility is designed as a tube (15) or a rod.

6. Device according to one of the previous claims wherein a facility for removably fastening the cover (12) is provided in the vicinity of the free end of the tube (15) or rod.

7. Device according to one of the previous claims wherein the facility for removably fastening the cover (12) is provided with an U-shaped profile (21) that projects radially outward, one of its legs being connected to the tube (15) and the other leg being shorter than the one leg.

8. Device according to one of the previous claims wherein the cover (12) is provided with an outward projecting rim (19) that corresponds to the U-shaped profile (21).

9. Device according to one of the previous claims wherein the rim (19) and the U-shaped profile (21) each extend over two peripheral sections of about 90°.

10. Device according to one of the previous claims wherein the receiving element is rotatable about approximately 90°.

11. Device according to one of the previous claims wherein each receiving element is axially movable.

12. Device according to one of the previous claims wherein a discarding element (18) is provided, said throwing off element coaxially surrounding the receiving element and being movable relative to said receiving element.

13. Device according to one of the previous claims wherein a receiving facility designed as a rod or a tube (15) is provided on its outer periphery with a radially contouring bulge (16) that co-operates with a corresponding groove on the inner wall of the cover (12).

14. Device according to one of the previous claims wherein there is provided between a plurality of location elements at least one punch that is movable relative to the receiving elements.

15. Device according to one of the previous claims wherein the projection, the tube (15) or the rod is provided with optical waveguides (7, 9) for introducing light into or for observing light produced in the cavity (3), respectively.

16. Device according to one of the previous claims wherein the optical waveguides (7, 9) are connected to a source of light.

17. Device according to one of the previous claims wherein the optical waveguides (7, 9) are connected to a facility for detecting fluorescence.

18. Device according to one of the previous claims wherein a plurality of reaction vessels (3) are provided and the reaction vessels are part of a microtiter plate.

19. Device according to claim 18 wherein a plurality of covers (3) are part of a cover plate.

20. Device according to one of the previous claims wherein the electrically conductive synthetic material is made of an electrically conductive polycarbonate.

21. Device according to one of the previous claims wherein the electrically conductive zone is contacted.

## Revendications

1. Dispositif pour effectuer des réactions biochimiques et microbiologiques avec un porteur (2) recevant au moins un récipient réactionnel (3) et une installation (15) pour appuyer un bouchon (12) fermant le récipient réactionnel (3), le bouchon (12) placé dans le récipient réactionnel (3) pour le fermer dépassant dans l'espace environnant, un côté interne du bouchon (12) dirigé vers le récipient réactionnel (3) étant recouvert d'une molécule (14), sur laquelle une molécule à détecter peut se lier ou se déposer et la molécule (14) contenant un acide nucléique, un acide aminé ou un dérivé synthétique d'un acide nucléique ou d'un acide aminé, **caractérisé en ce que** le bouchon (12) est fabriqué en une matière plastique conductrice d'électricité au moins pour ce qui est de la zone recouverte.

2. Dispositif selon la revendication 1 le bouchon (12) étant fabriqué en matière plastique transparente.

3. Dispositif selon l'une quelconque des revendications précédentes, l'installation (15) pour appuyer présentant une avancée de forme correspondant à celle du récipient réactionnel (3).

4. Dispositif selon l'une quelconque des revendications précédentes, l'installation (15) pour appuyer présentant une installation de réception pour recevoir le/les bouchon(s) (12).

5. Dispositif selon l'une quelconque des revendications précédentes, l'installation de réception se présentant sous forme de tube (15) ou de barre.

6. Dispositif selon l'une quelconque des revendications précédentes, une installation pour fixation amovible du bouchon (12) étant placée à proximité de l'extrémité libre du tube (15) ou barre.

7. Dispositif selon l'une quelconque des revendications précédentes, l'installation pour fixation amovible du bouchon (12) présentant un profil en U (21) dépassant radialement vers l'extérieur, l'un de ses côtés étant lié au tube (15) et l'autre de ses côtés étant plus court que l'un de ses côtés.

8. Dispositif selon l'une quelconque des revendications précédentes, un bord (19) dépassant vers l'extérieur correspondant au profil en U (21) étant formé sur le bouchon (12).

9. Dispositif selon l'une quelconque des revendications précédentes, le bord (19) et le profil en U (21) s'étendant chacun sur deux sections de circonférence de 90° environ.

10. Dispositif selon l'une quelconque des revendications précédentes, l'élément de réception pouvant être tourné d'environ 90°.

11. Dispositif selon l'une quelconque des revendications précédentes, chaque élément de réception pouvant être déplacé axialement.

12. Dispositif selon l'une quelconque des revendications précédentes, un élément de déversement (18) entourant l'élément de réception de manière coaxiale et pouvant être déplacé par rapport à l'élément de réception étant prévu.

13. Dispositif selon l'une quelconque des revendications précédentes, un bourrelet circonférentiel radial (16) étant prévu sur la circonférence externe d'une installation de réception en forme de barre ou de tube (15), coopérant avec une rainure correspondante sur la paroi interne du bouchon (12).

14. Dispositif selon l'une quelconque des revendications précédentes, au moins un poinçon, pouvant être déplacé par rapport aux éléments de réception, étant prévu entre une pluralité d'éléments de réception.

15. Dispositif selon l'une quelconque des revendications précédentes, l'avancée, le tube (15) ou la barre présentant des fibres optiques (7, 9) pour conduire la lumière dans la cavité et pour observer la lumière formée dans la cavité (3).

16. Dispositif selon l'une quelconque des revendications précédentes, les fibres optiques (7, 9) étant reliées à une source lumineuse.

17. Dispositif selon l'une quelconque des revendications précédentes, les fibres optiques (7, 9) étant reliées à une installation pour la détection de la fluorescence.

18. Dispositif selon l'une quelconque des revendications précédentes, une pluralité de récipients réactionnels (3) étant prévus et les récipients réactionnels faisant partie d'une plaque de microtitrage.

19. Dispositif selon la revendication 18, une pluralité de bouchons (3) faisant partie d'une plaque couvercle.

20. Dispositif selon l'une quelconque des revendications précédentes, la matière plastique conductrice d'électricité étant fabriquée en polycarbonate conducteur d'électricité.

21. Dispositif selon l'une quelconque des revendications précédentes, la zone conductrice d'électricité étant connectée.
